# EUROPÄISCHE PATENTSCHRIFT

(11) **EP 4 295 082 B1**
(45) Veröffentlichungstag und Bekanntmachung des Hinweises auf die Patenterteilung: **22.04.2026**
(21) Anmeldenummer: 22708295.5
(22) Anmeldetag: 10.02.2022
(51) Int. Cl.: F23C 9/00, F23D 14/02, F23D 14/34, F23D 14/82, F23D 14/78

(54) **VERFAHREN ZUM BETRIEB EINES GASBRENNERS**
METHOD FOR OPERATING A GAS BURNER
PROCÉDÉ POUR FAIRE FONCTIONNER UN BRÛLEUR À GAZ

(30) Priorität: 18.02.2021 DE 102021103800
(43) Veröffentlichungstag der Anmeldung: 27.12.2023
(73) Patentinhaber: Viessmann Holding International GmbH, 35108 Allendorf (Eder) (DE)
(72) Erfinder: DZUBIELLA, Manfred, 35066 Frankenberg (DE); GLEIM, Eugen, 35094 Lahntal (DE); RITTER, Konrad, 35114 Haina (DE); BRÄMER, Ralf, 35091 Cölbe (DE)
(74) Vertreter: Wolf & Wolf Patentanwaltsgesellschaft mbH
(86) Internationale Anmeldenummer: PCT/DE2022/100113
(87) Internationale Veröffentlichungsnummer: WO 2022/174864

(56) Entgegenhaltungen:
- EP-A1- 3 467 383
- WO-A1-93/07420
- WO-A1-95/23315

## Beschreibung

Die Erfindung betrifft ein Verfahren zum Betrieb eines Gasbrenners. Bei einem solchen Verfahren wird in einem Gemischraum aus einem Brenngas und Luft eine Gemisch gebildet. Ferner wird das Gemisch mit einer geregelten Förderrate durch eine Austrittsöffnung an einer den Gemischraum begrenzenden Brennerfläche gefördert. Weiterhin wird das Gemisch an der Brennerfläche unter Ausbildung eines Rezirkulationswirbels verbrannt. Schließlich wird sich bei der Verbrennung bildendes Abgas mit einem fluidgekühlten, mit Abstand zur Austrittsöffnung angeordneten Wärmeübertrager in Kontakt gebracht. Dieses Verfahren hat sich zur Verbrennung von Erdgas (also kohlenwasserstoffhaltigen Gasgemischen) bestens bewährt.

Der Erfindung liegt die Aufgabe zugrunde, ein Verfahren der eingangs genannten Art zu verbessern. Insbesondere soll ein Verfahren zum Betrieb eines Gasbrenners bereit gestellt werden, mit dem auch nicht kohlenstoffhaltige, also karbonfreie Gase, insbesondere Wasserstoff, verbrannt werden können.

Diese Aufgabe ist mit einem Verfahren der eingangs genannten Art durch die im Patentanspruch 1 aufgeführten Merkmale gelöst.

Nach der Erfindung ist also vorgesehen, dass die Förderrate für das Gemisch und der Abstand zwischen der Austrittsöffnung und dem Wärmeübertrager so gewählt werden, dass sich der Rezirkulationswirbel von der Austrittsöffnung bis zum Wärmeübertrager erstreckt und dass dieser (also der Rezirkulationswirbel) am Wärmeübertrager abgekühlt wird.

Mit anderen Worten zeichnet sich das erfindungsgemäße Verfahren somit dadurch aus, dass der Rezirkulationswirbel ganz bewusst - und insbesondere auch ganz im Gegensatz (worauf weiter unten noch genauer eingegangen wird) zu einer Erdgasverbrennung - bis an den Wärmeübertrager herangeführt wird, um ihm dort abzukühlen, was wiederum zur Folge hat, dass das zur Brennerfläche rezirkulierte Gas diese (also die Brennerfläche) kühlen kann. Dies ist nämlich, wie entsprechende Versuche mit einem karbonfreien Gas als Brenngas, genauer Wasserstoff, gezeigt haben, sehr hilfreich, um eine Entzündung des Gas-LuftGemisches im Gemischraum, also einen Flammenrückschlag, bei der Verwendung von einem karbonfreien Gas als Brenngas - und zwar trotz hoher Brennermodulation - sicher ausschließen zu können.

Der vorstehend verwendete Begriff "Förderrate" ist dabei, was sich auch aus dem Patentanspruch 1 auch ergibt, als "Förderrate pro Austrittsöffnung" zu verstehen, da es letztlich darauf ankommt, den Austrittsimpuls des Gemisches aus der Austrittsöffnung zu regeln, da dieser als Produkt aus Massenstrom und Geschwindigkeit die Länge des Rezirkulationswirbels bestimmt. Es ist dabei selbstverständlich, dass die Brennerfläche regelmäßig eine Vielzahl von Austrittsöffnungen aufweist und erfindungsgemäß entsprechend eine Gesamtförderrate für alle Austrittsöffnungen zu regeln ist.

Würde man im übrigen bei der vorgenannten Erdgasverbrennung das erfindungsgemäße Verfahren anwenden, so käme es zu einer vorzeitigen Unterbrechung des Ausbrandes und damit zu inakzeptabel hohen Kohlenmonoxid-Emissionen.

Andere vorteilhafte Weiterbildungen des erfindungsgemäßen Verfahrens ergeben sich aus den abhängigen Patentansprüchen.

Der Vollständigkeit halber wird noch auf das Dokument EP 3 467 383 A1 hingewiesen, die keine Vormisch-Verbrennung beschreibt. Bei dieser Lösung tritt zwar auch ein Rezirkulationswirbel auf, dieser wird aber an einem unmittelbar an der Brennerfläche selbst angeordneten Kühlelement gekühlt.

Das erfindungsgemäße Verfahren einschließlich seiner vorteilhaften Weiterbildungen gemäß der abhängigen Patentansprüche wird nachfolgend anhand der zeichnerischen Darstellung verschiedener Ausführungsbeispiele näher erläutert.

Es zeigt
- Figur 1: schematisch einen Gasbrenner mit einem bis zum Wärmeübertrager reichenden Rezirkulationswirbel;
- Figur 2: eine dreidimensionale, per Computersimulation erzeugte Darstellung eines bis zum Wärmeübertrager reichenden Rezirkulationswirbels;
- Figur 3: eine dreidimensionale, per Computersimulation erzeugte Darstellung eines nicht bis zum Wärmeübertrager reichenden Rezirkulationswirbels;
- Figur 4: ein Diagramm, das vier verschiedene Rezirkulationsraten über dem relativen Abstand zwischen der Austrittsöffnung und dem Wärmeübertrager aufgetragen darstellt; und
- Figur 5: ein Diagramm, das vier verschiedene mittlere Temperaturen der Abgasrezirkulation über dem relativen Abstand zwischen der Austrittsöffnung und dem Wärmeübertrager aufgetragen darstellt.

Die Figuren 1 bis 5 dienen zur Erläuterung des erfindungsgemäßen Verfahrens zum Betrieb eines Gasbrenners, bei dem (siehe hierzu insbesondere Figur 1) in einem Gemischraum 1 aus einem Brenngas und Luft eine Gemisch gebildet wird, bei dem das Gemisch mit einer geregelten Förderrate durch eine Austrittsöffnung 2 an einer den Gemischraum 1 begrenzenden Brennerfläche 3 gefördert wird, bei dem das Gemisch an der Brennerfläche 3 unter Ausbildung eines Rezirkulationswirbels verbrannt wird und bei dem sich bei der Verbrennung bildendes Abgas mit einem fluidgekühlten, mit Abstand zur Austrittsöffnung 2 angeordneten Wärmeübertrager 4 in Kontakt gebracht wird.

Wie eingangs erwähnt, ist die Maßgabe "eine Austrittsöffnung" dabei stets im Sinne von "mindestens eine Austrittsöffnung" zu verstehen, wobei bei mehreren Austrittsöffnungen selbstverständlich eine Gesamtförderrate für alle vorhandenen Austrittsöffnungen geregelt wird.

Wie weiterhin aus den Figuren ersichtlich ist bevorzugt vorgesehen, dass jeweils neben einer Austrittsöffnung 2 bzw. neben einer Ansammlung von Austrittsöffnungen 2 stets ein austrittsöffnungsfreier Bereich an der Brennfläche 3 vorgesehen ist, damit der Rezirkulationswirbel bzw. die Rezirkulationswirbel genug Raum hat bzw. haben, um bis zur Brennfläche 3 zurück zu gelangen. Diesbezüglich wird insbesondere auf die Figuren 2 und 3 verwiesen, in denen gut zu erkennen ist, dass lediglich in einer Ecke des dargestellten Ausschnitts der Brennfläche 3 eine kleine Ansammlung von Austrittsöffnungen 2 vorgesehen ist, so dass für den entstehenden Rezirkulationswirbel genug Ausbreitungsraum entsteht. Mit anderen Worten ausgedrückt, weist die Brennfläche 3 somit stets einerseits perforierte und andererseits nicht perforierte Bereiche auf.

Wesentlich für das erfindungsgemäße Verfahren ist nun, dass die Förderrate für das Gemisch und der Abstand zwischen der Austrittsöffnung 2 und dem Wärmeübertrager 4 so gewählt werden, dass sich der Rezirkulationswirbel von der Austrittsöffnung 2 bis zum Wärmeübertrager 4 erstreckt und dass dieser am Wärmeübertrager 4 abgekühlt wird.

In etwas anderen Worten ausgedrückt, ist somit bevorzugt vorgesehen, dass auf Basis einer Größe der Austrittsöffnung 2 und der Förderrate eine Länge des Rezirkulationswirbel entsprechend einem Abstand zwischen der Brennerfläche 3 und dem Wärmeübertrager 4 eingestellt wird.

Wie weiterhin aus den Figuren ersichtlich, wird der Rezirkulationswirbel (jedenfalls etwas abstrahiert betrachtet) mit einem von einer äußeren Begrenzungsfläche umschlossenen Wirbelraum erzeugt. Bezüglich des erfindungsgemäßen Verfahrens ist dabei besonders bevorzugt vorgesehen, dass eine Längserstreckung des Rezirkulationswirbels (zwischen der Brennerfläche 3 und dem Wärmeübertrager 4) so angenähert wird, dass ein austrittsöffnungsabgewandtes Ende der Begrenzungsfläche des Rezirkulationswirbels den Wärmeübertrager 4 gerade berührt. Diese Situation ist in Figur 1 und 2 dargestellt. Figur 3 zeigt dagegen eine Situation, in der die Begrenzungsfläche des Wirbelraums den Wärmeübertrager 4 nicht erreicht.

Weiterhin ist bei alledem bevorzugt vorgesehen, dass mit dem am Wärmeübertrager 4 abgekühlten und mittels des Rezirkulationswirbels zur Brennerfläche 3 zurückgeführten Abgas die Brennerfläche 3, insbesondere die Austrittsöffnung 2, im Vergleich zu rezirkuliertem, aber nicht am Wärmeübertrager 4 abgekühltem Abgas reduziert aufgeheizt wird. Noch in etwas anderen Worten ist es also so, dass die Brennerfläche 3 letztlich durch das am Wärmeübertrager 4 abgekühlte Abgas weniger stark aufgeheizt wird, als von einem zwar rezirkulierten, aber nicht am Wärmeübertrager abgekühlten Abgas, wobei die besagte Maßgabe insbesondere letztlich und vorteilhafter Weise geringere Stickoxidwerte im Abgas zur Folge hat.

Bezüglich des Gasbrenners ist im übrigen besonders bevorzugt vorgesehen, dass dieser mit Austrittsöffnungen 2 mit einem sogenannten hydraulischen Durchmesser (siehe auch https://de.wikipedia.org/w/index.php?title=Hydraulischer_Durchmesser& oldid=207793375) von 0,6 bis 1,2 mm verwendet wird.

Außerdem ist bevorzugt vorgesehen, dass ein Gasbrenner verwendet wird, bei dem sich die Austrittsöffnungen 2 bezogen auf ihren kürzest möglichen Abstand zum Wärmeübertrager 4 maximal 30 bis 100 mm von diesem entfernt befinden.

Außerdem ist, wie sich letztlich auch aus einer dreidimensionalen Abstraktion der Figur 1 ergibt, bevorzugt vorgesehen, dass wahlweise eine zylindermantelförmig ausgebildete Brennerfläche 3 und/oder ein zylindermantelförmig ausgebildeter Wärmeübertrager 4 verwendet werden/wird. Auch in den Figuren 2 und 3, die entsprechende Zylindersegmente zeigen, wird von einer entsprechenden Gestaltung der Brennerfläche 3 bzw. des Wärmeübertragers 4 ausgegangen.

Bezüglich des eingangs genannten Brenngases ist im übrigen bevorzugt vorgesehen, und hier ist das erfindungsgemäße Verfahren besonders gut einsetzbar, dass als Brenngas ein karbonfreies Gas verwendet wird. Genauer betrachtet ist dabei bevorzugt vorgesehen, dass als Brenngas ein mindestens anteilig Wasserstoff enthaltendes Gas verwendet wird. Ganz besonders bevorzugt vorgesehen ist, dass als Brenngas (praktisch reiner) Wasserstoff verwendet wird.

Abschließend wird auch noch auf die Figuren 4 und 5 hingewiesen:
Wie oben bereits erwähnt, sind in Figur 4 vier Verläufe der Rezirkulationsrate R über dem relativen Abstand A zwischen der Brennerfläche 3 und dem Wärmeübertrager 4 aufgetragen. Die Rezirkulationsrate R ergibt sich dabei aus dem Verhältnis des tatsächlich rezirkulierten Massenstroms zum Massenstrom an der Austrittsöffnung 2. Die Rezirkulationsrate R ist dementsprechend eine dimensionslose Größe. Der relative Abstand A ist ebenfalls dimensionslos, wobei die Brennerfläche 3 dem Wert 0 und der Wärmeübertrager 4 dem Wert 100 entspricht. Die Kurven 1 bis 3 zeigen Verläufe, bei denen der Rezirkulationswirbel jeweils den Wärmeübertrager 4 nicht erreicht. Beim vierten Verlauf (durchgezogene Linie) ist dies dagegen der Fall.

In Figur 5 ist für die gleichen vier Situationen jeweils die mittlere Temperatur T (in °C) des rezirkulierten Abgases über dem dimensionslosen Abstand A aufgetragen. Wie ersichtlich, beträgt die Temperatur des Abgases (Kurven 1 bis 3), das den Wärmeübertrager 4 nicht erreicht, etwa 1600°C. Erreicht dagegen der Rezirkulationswirbel durch entsprechende Einstellung der Förderrate (bei gegebener Größe der Austrittsöffnung 2 und gegebenem Abstand zwischen der Brennerfläche 3 und dem Wärmeübertrager 4) den Wärmeübertrager 4, so kann sich das Abgas am Wärmeübertrager 4 um rund 600°C abkühlen, was wiederum zur Folge hat, dass der Gasbrenner insbesondere mit Wasserstoff gut betreibbar ist, und zwar bei einer hohen Brennermodulation.

### Bezugszeichenliste

- 1: Gemischraum
- 2: Austrittsöffnung
- 3: Brennerfläche
- 4: Wärmeübertrager

## Patentansprüche

1. Verfahren zum Betrieb eines Gasbrenners, bei dem in einem Gemischraum (1) aus einem Brenngas und Luft ein Gemisch gebildet wird, bei dem das Gemisch mit einer geregelten Förderrate durch eine Austrittsöffnung (2) an einer den Gemischraum (1) begrenzenden Brennerfläche (3) gefördert wird, bei dem das Gemisch an der Brennerfläche (3) unter Ausbildung eines Rezirkulationswirbels verbrannt wird und bei dem sich bei der Verbrennung bildendes Abgas mit einem fluidgekühlten, mit Abstand zur Austrittsöffnung (2) angeordneten Wärmeübertrager (4) in Kontakt gebracht wird, wobei die Förderrate für das Gemisch und der Abstand zwischen der Austrittsöffnung (2) und dem Wärmeübertrager (4) so gewählt werden, dass sich der Rezirkulationswirbel von der Austrittsöffnung (2) bis zum Wärmeübertrager (4) erstreckt und dass dieser am Wärmeübertrager (4) abgekühlt wird.

2. Verfahren nach Anspruch 1, wobei auf Basis einer Größe der Austrittsöffnung (2) und der Förderrate eine Länge des Rezirkulationswirbel entsprechend einem Abstand zwischen der Brennerfläche (3) und dem Wärmeübertrager (4) eingestellt wird.

3. Verfahren nach Anspruch 1 oder 2, wobei der Rezirkulationswirbel mit einem von einer äußeren Begrenzungsfläche umschlossenen Wirbelraum erzeugt wird, wobei eine Längserstreckung des Rezirkulationswirbels so angenähert wird, dass ein austrittsöffnungsabgewandtes Ende der Begrenzungsfläche des Rezirkulationswirbels den Wärmeübertrager (4) gerade berührt.

4. Verfahren nach einem der Ansprüche 1 bis 3, wobei mit dem am Wärmeübertrager (4) abgekühlten und mittels des Rezirkulationswirbels zur Brennerfläche (3) zurückgeführten Abgas die Brennerfläche (3) im Vergleich zu rezirkuliertem, aber nicht am Wärmeübertrager (4) abgekühltem Abgas reduziert aufgeheizt wird.

5. Verfahren nach einem der Ansprüche 1 bis 4, wobei ein Gasbrenner mit Austrittsöffnungen (2) mit einem Durchmesser von 0,6 bis 1,2 mm verwendet wird.

6. Verfahren nach einem der Ansprüche 1 bis 5, wobei ein Gasbrenner verwendet wird, bei dem sich die Austrittsöffnungen (2) bezogen auf ihren kürzest möglichen Abstand zum Wärmeübertrager (4) maximal 30 bis 100 mm von diesem entfernt befinden.

7. Verfahren nach einem der Ansprüche 1 bis 6, wobei eine zylindermantelförmig ausgebildete Brennerfläche (3) verwendet wird.

8. Verfahren nach einem der Ansprüche 1 bis 7, wobei ein zylindermantelförmig ausgebildeter Wärmeübertrager (4) verwendet wird.

9. Verfahren nach einem der Ansprüche 1 bis 8, wobei als Brenngas ein karbonfreies Gas verwendet wird.

10. Verfahren nach einem der Ansprüche 1 bis 9, wobei als Brenngas ein mindestens anteilig Wasserstoff enthaltendes Gas verwendet wird.

## Claims

1. A method for operating a gas burner, in which a mixture of fuel gas and air is formed in a mixing chamber (1), in which the mixture is conveyed at a controlled flow rate through an outlet opening (2) on a burner surface (3) delimiting the mixing chamber (1), in which the mixture is burned on the burner surface (3) with the formation of a recirculation vortex, and in which the exhaust gas produced during the combustion is brought in contact with a fluid-cooled heat exchanger (4) arranged at a distance from the outlet opening (2),
wherein the flow rate for the mixture and the distance between the outlet opening (2) and the heat exchanger (4) are chosen such that the recirculation vortex extends from the outlet opening (2) to the heat exchanger (4) and is cooled at the heat exchanger (4).

2. The method according to claim 1,
wherein a length of the recirculation vortex is adjusted in accordance with a distance between the burner surface (3) and the heat exchanger (4) on the basis of a size of the outlet opening (2) and the flow rate.

3. The method according to claim 1 or 2, wherein the recirculation vortex is generated with a vortex chamber enclosed by an outer boundary surface,
and wherein a longitudinal extent of the recirculation vortex is approximated in such a way that an end of the boundary surface of the recirculation vortex facing away from the outlet opening just touches the heat exchanger (4).

4. The method according to one of claims 1 to 3,
wherein the exhaust gas that is cooled at the heat exchanger (4) and returned to the burner surface (3) by means of the recirculation vortex heats the burner surface (3) to a lower temperature than recirculated exhaust gas that has not been cooled at the heat exchanger (4).

5. The method according to one of claims 1 to 4,
wherein a gas burner with outlet openings (2) having a diameter of 0.6 to 1.2 mm is used.

6. The method according to one of claims 1 to 5,
wherein a gas burner is used, in which the outlet openings (2) are located at a maximum distance of 30 to 100 mm from the heat exchanger (4) in relation to their shortest possible distance from the heat exchanger (4).

7. The method according to one of claims 1 to 6,
wherein a cylindrical burner surface (3) is used.

8. The method according to one of claims 1 to 7,
wherein a cylindrical heat exchanger (4) is used.

9. The method according to one of claims 1 to 8,
wherein a carbon-free gas is used as fuel gas.

10. The method according to one of claims 1 to 9,
wherein a gas containing at least a proportion of hydrogen is used as fuel gas.

## Revendications

1. Procédé destiné à faire fonctionner un brûleur à gaz, pour lequel un mélange est formé dans un compartiment de mélange (1) à partir d'un gaz combustible et d'air, pour lequel le mélange est transporté à un débit régulé à travers une ouverture de sortie (2) sur une surface de brûleur (3) délimitant le compartiment de mélange (1), pour lequel le mélange est brûlé sur la surface de brûleur (3) en formant un tourbillon de recirculation et pour lequel le gaz résiduaire se formant lors de la combustion est mis en contact avec un échangeur de chaleur (4) refroidi par fluide, disposé à distance de l'ouverture de sortie (2), sachant que le débit pour le mélange et la distance entre l'ouverture de sortie (2) et l'échangeur de chaleur (4) sont choisis de telle manière que le tourbillon de recirculation s'étend de l'ouverture de sortie (2) jusqu'à l'échangeur de chaleur (4) et que celui-ci est refroidi sur l'échangeur de chaleur (4).

2. Procédé selon la revendication 1,
sachant qu'une longueur du tourbillon de recirculation correspondant à une distance entre la surface de brûleur (3) et l'échangeur de chaleur (4) est réglée sur la base de la dimension de l'ouverture de sortie (2) et du débit.

3. Procédé selon la revendication 1 ou 2, sachant que le tourbillon de recirculation est produit avec un compartiment de tourbillon entouré par une surface de délimitation extérieure,
sachant qu'une extension longitudinale du tourbillon de recirculation est approchée de sorte qu'une extrémité éloignée de l'ouverture de sortie de la surface de délimitation du tourbillon de recirculation vient juste toucher l'échangeur de chaleur (4).

4. Procédé selon l'une quelconque des revendications 1 à 3,
sachant qu'avec le gaz résiduaire refroidi sur l'échangeur de chaleur (4) et redirigé vers la surface de brûleur (3) au moyen du tourbillon de recirculation, la surface de brûleur (3) est chauffée de façon réduite en comparaison du gaz résiduaire recirculé, mais pas refroidi sur l'échangeur de chaleur (4).

5. Procédé selon l'une quelconque des revendications 1 à 4,
sachant qu'un brûleur à gaz est utilisé avec ouverture de sortie (2) avec un diamètre de 0,6 à 1,2 mm.

6. Procédé selon l'une quelconque des revendications 1 à 5,
sachant qu'un brûleur à gaz est utilisé, pour lequel les ouvertures de sortie (2) se trouvent à leur distance la plus courte possible de l'échangeur de chaleur (4), au maximum de 30 à 100 mm éloignées de celui-ci.

7. Procédé selon l'une quelconque des revendications 1 à 6,
sachant qu'une surface de brûleur (3) constituée en forme d'enveloppe cylindrique est utilisée.

8. Procédé selon l'une quelconque des revendications 1 à 7,
sachant qu'un échangeur de chaleur (4) constitué en forme d'enveloppe cylindrique est utilisé.

9. Procédé selon l'une quelconque des revendications 1 à 8,
sachant qu'un gaz exempt de carbone est utilisé en tant que gaz combustible.

10. Procédé selon l'une quelconque des revendications 1 à 9,
sachant qu'un gaz contenant au moins proportionnellement de l'hydrogène est utilisé en tant que gaz combustible.
